# FASCICULE DE BREVET EUROPEEN

(11) **EP 0 582 528 B1**
(45) Date de publication et mention de la délivrance du brevet: **22.01.1997**
(21) Numéro de dépôt: 93420325.8
(22) Date de dépôt: 27.07.1993
(51) Int. Cl.: B61B 12/12, B61B 12/06

(54) **Contrôle de serrage d'une pince débrayable d'un téléporteur**
Kontrolle der Klemmwirkung einer Kuppelklemme einer Seilbahn
Checking the clamping pressure of a detachable grip of a ropeway

(30) Priorité: 05.08.1992 FR 9209821
(43) Date de publication de la demande: 09.02.1994
(73) Titulaire: POMAGALSKI S.A., 38600 Fontaine (FR)
(72) Inventeur: Souchal, Jean, F-38000 Grenoble (FR)
(74) Mandataire: Kern, Paul

(56) Documents cités:
- EP-A- 0 181 244
- CH-A- 509 900
- DE-A- 3 305 111
- FR-A- 2 449 011

## Description

L'invention est relative à une installation de transport à câble aérien porteur-tracteur défilant en continu, notamment une télécabine ou un télésiège comprenant ;
- des pinces débrayables d'accouplement de charges au câble, chaque pince ayant un levier d'actionnement pour l'ouverture et la fermeture de la pince, un ressort sollicitant ledit levier en position de fermeture de la pince et fournissant la force de serrage de la pince sur le câble et un organe de commande porté par ledit levier,
- une rampe de commande s'étendant le long de la trajectoire de défilement de la pince, à la sortie d'une station pour commander la fermeture de la pince et son embrayage sur le câble, ladite rampe coopérant avec ledit organe de commande au passage de la pince,
- et un moyen de contrôle du serrage de la pince.

Une installation connue du genre mentionné, est équipée d'une rampe de contrôle qui exerce sur l'organe de commande de la pince, fermée sur le câble, une force élastique prédéterminée juste inférieure à la force normale d'ouverture de la pince. Le déplacement du levier de commande sous l'action de cette force inférieure traduit une défaillance du ressort de fermeture de la pince, mais la réciproque n'est pas assurée. Le non-déplacement du levier de commande peut résulter d'un grippage ou de tout autre incident et ce contrôle n'est pas d'une sécurité absolue. Ce contrôle est de plus du type tout ou rien et ne permet pas une surveillance de l'évolution de l'état de la pince.

Le document EP-A-0 181 244 décrit un dispositif de mesure de la force exercée par l'organe de commande de la pince sur une rampe de commande en forme de T. Une entaille, ménagée sur un tronçon de la jambe du T confère une certaine flexibilité à la semelle du T qui coopère avec l'organe de commande. Au milieu de cette partie flexible est disposé un détecteur de proximité susceptible de mesurer la déformation de la semelle au passage d'une pince, sous l'action de l'organe de commande. La déformation maximale et donc la mesure maximale intervient lorsque la pince est au milieu du tronçon flexible en regard du détecteur de proximité et cette mesure est comparée à une valeur de seuil, pour déclencher un affichage et/ou une alarme si elle est inférieure à ce seuil. Lorsque la mesure est supérieure à ce seuil et en prenant une marge de sécurité, on peut admettre que la force de serrage de la pince sur le câble, assuré par le ressort, est suffisante. Cette force de serrage n'est toutefois pas mesurée. Avec l'usure du câble et des mors de la pince la fermeture de la pince intervient en des points différents de la rampe, généralement écartés du point de mesure au milieu de la partie flexible et la force mesurée est donc différente de la force de serrage. La mesure est ponctuelle, au milieu de la partie flexible et une mesure en un autre point est forcément faussée par la variation de la flexion de la partie flexible.

L'installation selon l'invention est caractérisée en ce que le moyen de contrôle comporte un dispositif de mesure continue de l'action exercée par l'organe de commande sur la rampe et un détecteur de l'instant de fermeture de la pince sur le câble pour réaliser une mesure de ladite action à cet instant.

L'action sur la rampe est engendrée par la force du ressort de fermeture qui maintient le levier en appui de la rampe et on comprend que cette action équivaut à la force du ressort diminuée des frottements et éventuellement affectée d'un facteur de multiplication dû à des leviers. Une mesure de l'action constitue donc une mesure sûre pondérée de la force du ressort.

Avantageusement, l'installation selon l'invention peut employer une pince du type décrit dans le brevet français N°2497750 , dans laquelle le mors mobile est monté à pivotement et est porté par une extrémité du levier d'actionnement, dont l'autre extrémité porte l'organe de commande et est directement attaquée par le ressort de fermeture de la pince. Cette liaison directe par le levier d'actionnement entre le ressort, l'organe de commande et le mors mobile assure une équivalence parfaite entre ladite action, juste avant la fermeture de la pince et la force de serrage exercée sur le câble par le mors au moment de la fermeture. Dès cette fermeture l'action sur la rampe est transférée sur le câble et l'organe de commande quitte la rampe. Dans la zone d'accouplement de la pince au câble et de mesure de la force de serrage, la pince roule sur un rail, qui diverge avec la rampe de commande de façon à autoriser une détente du ressort au cours de l'avancement de la pince et une fermeture de la pince.

La zone de mesure est limitée au tronçon de rampe correspondant à la fermeture de la pince et la longueur de ce tronçon est suffisante pour tenir compte de l'usure des pinces et du câble et des tolérances de fabrication. Le transfert de la force de la rampe vers le câble peut être détecté par la séparation de l'organe de commande et de la rampe, notamment en prévoyant une piste conductrice sur la rampe, en contact électrique avec l'organe de commande dont la séparation interrompt le circuit. La mesure retenue est celle qui précède l'interruption du circuit électrique. Le transfert de la force peut être détecté par d'autres moyens, par exemple par l'immobilisation du levier de commande ou par analyse de la variation du signal de mesure. Pendant la course de fermeture de la pince l'action sur la rampe décroît régulièrement, dû à une détente progressive du ressort et cette action passe brusquement à zéro lors de la fermeture de la pince et de la séparation de l'organe de commande de la rampe. Un enregistrement de la mesure de cette action montre la variation brusque et on retient la valeur qui précède cette variation. Cette analyse peut bien entendu être automatisée pour disposer à chaque passage d'une pince de l'indication de la force de serrage, qui est soit affichée ou utilisée pour commander l'arrêt de l'installation si elle est insuffisante.

La mesure est avantageusement réalisée en supportant le tronçon de mesure de la rampe par des pesons ou par une balance, mais d'autres moyens sont concevables. Le dispositif est particulièrement simple et il est applicable aux pinces standard sans aucune adaptation. Il est intrinsèquement sûr et sa simplicité lui confère une grande fiabilité.

D' autres avantages et caractéristiques ressortiront plus clairement de la description qui va suivre d' un mode de mise en oeuvre de l' invention donné à titre d' exemple non limitatif et représenté aux dessins annexés, dans lesquels:
la figure 1 est une vue schématique en élévation et en coupe d'une pince d'une installation selon l'invention;
les figures 2 et 3 sont des vues schématiques en élévation et en plan de la zone d'embrayage et de mesure;
la figure 4 illustre la variation de l'action sur la rampe selon la position de la pince;
la figure 5 est une vue de détail à échelle agrandie de la figure 2;
les figures 6,7,8 et 9 sont des vues analogues à celle de la figure 1 montrant la pince dans les positions successives repérées en 6,7,8 et 9 sur la figure 2.

Sur les figures, un câble 10 d'une installation de transport aérien monocâble, notamment d'un télésiège ou d'une télécabine, est entraîné à défilement continu. Les charges en l'occurrence les sièges ou les cabines, sont fixés au câble 10 en ligne par des pinces 11 du type débrayable pour permettre une ouverture de la pince dans les stations et un embarquement ou débarquement à l'arrêt ou à vitesse réduite, des passagers des sièges ou des cabines. A la sortie de la station les sièges ou cabines sont réaccélérés et réaccouplés par fermeture de la pince sur le câble 10

La pince 11 représentée à la figure 1, comporte un corps allongé 12 sur lequel est articulée l'extrémité d'une suspente 13 portant la charge (non représentée). Le corps 12 porte de plus des galets 14 de roulement sur des rails de support 15 dans les stations. L'une des extrémités du corps 12 est conformée en mors fixe 16, qui coopère avec un mors mobile 17, articulé sur le mors fixe 16 et solidaire de l'extrémité d'un levier de commande 18. L'extrémité opposée 19 du levier 18 porte un axe 21 d'articulation d'un galet 20 de commande et un axe 22 d'ancrage d'un ressort 23 de compression à boudin. L'extrémité opposée du ressort 23 prend appui sur une coupelle 24 solidarisée au corps 12 par des tirants 25. Une plaque de friction 27 est fixée sur le corps 12 pour coopérer avec des roues de friction 28, qui assurent l'entraînement de la pince 11 désaccouplée du câble 10 dans les stations. Une telle pince est bien connue et il suffit de rappeler que le ressort 23 sollicite le levier 18 dans le sens inverse des aiguilles d'une montre, sur la figure 1, en direction de serrage des mors 16,17 sur le câble 10. L'ouverture de la pince 11 est commandée par un déplacement vers le bas du galet 20 à l'encontre de la force du ressort 23. Cette commande résulte d'un passage de la pince 11 sous une rampe 26 de commande qui engage le galet 20. Les rampes 26 sont disposées d'une part à l'entrée de la station pour désaccoupler la pince 11, roulant sur le rail 15, du câble 10 et d'autre part à la sortie pour réaccoupler la pince 11 au câble 10.

En se référant plus particulièrement aux figures 2 et 3, qui illustrent une zone d'embrayage de la pince 11 à la sortie de la station, on voit que la pince 11 roulant sur le rail 15 en étant entraînée par les roues de friction 28, engage par son galet 20 l'entrée de la rampe 26 dans la position 6. La pince 11 est encore fermée, mais en poursuivant sa course dans le sens indiqué par la flèche sur la figure le galet 20 est déplacé vers le bas par l'action de la rampe 26 qui se rapproche du rail 15. Dans la position 7 la pince 11 est ouverte et le câble 10 s'engage entre les mors 16,17 ouverts. A cette position 7 correspond une inversion de pente de la rampe 26, laquelle s'écarte progressivement du rail 15 en autorisant une remontée du galet 20 et une fermeture de la pince 11 sous l'action du ressort 23. A la position 8 la pince 11 est fermée et le galet 20 quitte la rampe 26 ( position 9 ). La variation correspondante de l'action 29 exercée par le galet 20 sur la rampe 26 est représentée sur la figure 4 et on comprend que cette action augmente pendant la phase de compression du ressort 23 pour diminuer ensuite pendant la phase de fermeture de la pince 11 et s'annuler lorsque le galet 20 quitte la rampe 26.

Le tronçon 30 de la rampe 26, qui s'étend le long de la zone de fermeture de la pince 11, est mécaniquement désolidarisé de l'autre partie fixe de la rampe et est porté par des pesons 31 mesurant la force ou l'action exercée par le galet 20 sur le tronçon 30. Il est clair que l'ensemble de la rampe 26 peut être agencé pour une telle mesure et que celle-ci peut être réalisée par d'autres moyens, notamment une simple balance. Dans l'exemple illustré par la figure 5 le tronçon 30 est monté à coulissement vers le haut, d'autres dispositions étant possibles.

On voit sur la figure 1 que le galet 20 est disposé au droit du ressort 23 et que lorsque le galet 20 est en appui du tronçon 30 la force du ressort 20 est directement transmise au tronçon 30 aux frottements près, lesquels se résument d'ailleurs à ceux de l'articulation du levier 18. Dès que les mors 16,17 enserrent le câble 10 le levier 18 est bloqué, le galet 20 quitte le tronçon 30 et toute la force du ressort 23 est transférée aux mors 16,17, bien entendu multipliée dans un rapport constant par le levier 18. On comprend que la force de serrage des mors 16,17 sur le câble 10 correspond exactement à celle exercée sur le tronçon 30 à l'instant de la séparation du galet 20 du tronçon 30 avec un facteur de pondération donné

L' instant de séparation du galet 20 et du tronçon 30 peut être déduit de la courbe, représentée sur la figure 4, de l'action exercée sur la rampe 26 et plus particulièrement du point 32 de variation brusque vers la valeur zéro. Un microprocesseur ou tout autre automatisme détecte cette variation ainsi que la mesure précédant cette variation pour fournir une indication exacte de la force de serrage de la pince 11.

En disposant une piste conductrice 33 sur la face d'appui du galet 20 sur le tronçon 30 et en utilisant des galets conducteurs 20, la séparation mécanique provoque une interruption du contact électrique facilement détectable et utilisable pour déclencher la mesure et éventuellement une alarme et un arrêt de l'installation.

Il est clair que l'installation selon l'invention peut utiliser d'autres types de pinces, notamment à deux positions stables, la pince restant ouverte en station. Dans ce cas la rampe ne comporte qu'une section de fermeture associée à un système de déverrouillage, ce qui n'affecte pas le dispositif de mesure. De même la relation entre la force du ressort et la force de serrage du câble n'est pas affectée par un système de leviers plus élaboré.

Le dispositif de mesure est intégré à la rampe de commande de la pince et n'augmente pas l'encombrement de la station. Il peut facilement être adjoint à des installations existantes, sans aucune modification des pinces et être perfectionné pour effectuer une surveillance de l'évolution de la force du ressort et donc de l'état de la pince.

## Revendications

1. Installation de transport à câble aérien (10) porteur-tracteur défilant en continu, notamment une télécabine ou un télésiège comprenant;
- des pinces débrayables (11) d'accouplement de charges au câble, chaque pince ayant un levier d'actionnement (18) pour l'ouverture et la fermeture de la pince, un ressort (23) sollicitant ledit levier (18) en position de fermeture de la pince (11) et fournissant la force de serrage de la pince sur le câble (10) et un organe de commande (20) porté par ledit levier (18),
- une rampe de commande (26) s'étendant le long de la trajectoire de défilement de la pince (11), à la sortie d'une station pour commander la fermeture de la pince et son embrayage sur le câble, ladite rampe (26) coopérant avec ledit organe de commande (20) au passage de la pince,
- et un moyen de contrôle (30,31) du serrage de la pince, caractérisée en ce que le moyen de contrôle comporte un dispositif de mesure continue (31) de l'action exercée par l'organe de commande (20) sur la rampe (26) et un détecteur de l'instant de fermeture de la pince sur le câble (10) pour réaliser une mesure de ladite action à cet instant.

2. Installation selon la revendication 1, caractérisée en ce que ladite pince (11) comporte un mors fixe (16) et un mors mobile (17) monté à pivotement sur le mors fixe et solidaire de l'une des extrémités du levier (18) d'actionnement, dont l'autre extrémité porte ledit organe de commande (20).

3. Installation selon la revendication 2, caractérisée en ce que le ressort (23) agit sur ladite autre extrémité en face de l'organe de commande (20).

4. Installation selon la revendication 1,2 ou 3, caractérisée en ce que un tronçon (30) de la rampe (26), qui est disposé dans la zone de fermeture de la pince (11), est indépendant des autres parties de la rampe et est mobile en étant porté par des pesons (31).

5. Installation selon la revendication 1,2,3 ou 4, caractérisée en ce que dans la zone de fermeture de la pince (11) ladite rampe (26) s'écarte de la trajectoire de défilement de la pince définie par le rail (15), pour autoriser un pivotement progressif du levier d'actionnement (18) en direction de fermeture de la pince sous l'action du ressort (23) au cours de l'avancement de la pince et que ledit organe d'actionnement (18) se separe de la rampe (26) à l'instant de fermeture de la pince.

6. Installation selon l'une quelconque des revendications précédentes, caractérisée en ce que ledit détecteur (33) est agencé pour détecter une séparation dudit organe de commande (20) de ladite rampe (26).

7. Installation selon la revendication 6, caractérisée en ce que ladite rampe (26) comporte une piste (33) électriquement conductrice , qui s'étend le long de la face d'appui de l'organe de commande (20), également conducteur, pour fermer un circuit électrique lorsque l'organe de commande est en appui de la rampe et interrompre ce circuit à l'instant de séparation.

8. Installation selon l'une des revendications 1 à 5, caractérisée en ce que ledit détecteur est agencé pour détecter une variation brusque vers zéro de ladite mesure de l'action exercee par l'organe de commande (20) sur la rampe (26).

## Claims

1. Transport installation having an aerial continuously running carrier haulage cable (10), in particular a gondola or chair lift, comprising:
- detachable grips (11) for coupling loads on to the cable, each grip having an operating lever (18) for opening and closing the grip, a spring (23) urging said lever towards the grip (11) closing position and producing the grip clamping force on the cable (10) and a operating element (20) supported by said lever (18),
- an operating ramp (26) extending along the movable grip (11) trajectory, at a station exit for operating the closing of the grip and its coupling to the cable, said ramp (26) cooperating with said operating element (20) at the passage of the grip,
- and control means (30,31) of the grip clamping,
characterized in that the control means comprises a device (31) for continuously measuring the action exerted by said operating element (20) on said ramp (26) and a detector of the moment of the closing of the grip on the cable (10) to provide a measure of said action at this moment.

2. Installation according to claim 1, characterized in that said grip (11) comprises a fixed jaw (16) and a movable jaw (17) rotatably mounted on the fixed jaw and secured to one end of the operating lever (18), the other end of which supporting the operating element (20).

3. Installation according to claim 2, characterized in that the spring (23) acts on said other extremity facing the operating element (20).

4. Installation according to claim 1, 2 or 3, characterized in that a section (30) of the ramp (26), located in the grip (11) closing zone, is independent from the other parts of the ramp and is movably supported by scales (31).

5. Installation according to claim 1, 2, 3 or 4, characterized in that in the grip (11) closing zone said ramp (26) deviates from the grip trajectory, defined by the rail (15), to allow a progressive rotation of the operating lever (18) towards the grip closing position under the spring (23) action, during the advance of the grip and that said operating element (20) separates from the ramp (26) at the grip closing moment.

6. Installation according to any of the preceding claims, characterized in that said detector (33) is devised to detect the separation of said operating element (20) from said ramp (26).

7. Installation according to claim 6, characterized in that said ramp (26) comprises an electric conductive path (33), which extends along the bearing face of the operating element (20), also conductor, to close an electric circuit when the operating element is leaned on the ramp, and to interrrupt this circuit at the moment of the separation.

8. Installation according to any of the claims 1 to 5, characterized in that said detector is devised to detect a sudden variation towards zero of said measure of the action exerted by the operating element (20) on the ramp (26).

## Patentansprüche

1. Transportanlage mit einem dauernd umlaufenden Trag-Zug-Luftseil (10), insbesondere eine Kabinenbahn oder eine Sesselbahn, welche aufweist:
- kuppelbare Klemmen (11) zum Ankuppeln von Lasten am Seil, wobei jede Klemme einen Betätigungshebel (18) zum Öffnen und Schliessen der Klemme, eine den genannten Hebel (18) in der Klemmschliesslage drückende und die Seilklemmdruckkraft liefernde Feder (23) und ein durch den genannten Hebel (18) getragenes Betätigungsorgan (20), hat
- eine längs der Bewegungsbahn der Klemme, am Stationsausgang gelagerte Steuerschiene (26), um das Schliessen der Klemme (11) und ihre Ankupplung am Seil zu steuern, wobei die gennante Steuerschiene (26), bei der Durchfahrt der Klemme, mit dem Betätigungsorgan (20) zusammenwirkt,
- und ein Kontrollmittel (30,31) des Klemmdruckes, dadurch gekennzeichnet, dass das Kontrollmittel eine Vorrichtung (31), zum ständigen Messen der durch das Betätigungsorgan (20) auf die Steuerschiene (26) ausgeübten Wirkung, und einen Zeitpunktdetektor des Schliessens der Klemme auf dem Seil (10), zum Messen der genannten Wirkung zu diesem Zeitpunkt, aufweist.

2. Anlage nach Anspruch 1, dadurch gekennzeichnet, dass die genannte Klemme (11) einen festen Backen (16) aufweist, und einen beweglichen Backen (17), der auf dem festen Backen drehbar gelagert und an einem Ende des Betätigungshebels (18) befestigt ist, dessen andere Ende das Betätigungsorgan (20) trägt.

3. Anlage nach Anspruch 2, dadurch gekennzeichnet, dass die Feder (23) auf das genannte andere Ende, gegenüber dem Betätigungsorgan (20), wirkt.

4. Anlage nach Anspruch 1, 2 oder 3, dadurch gekennzeichnet, dass ein in der Klemmschliesszone angeordneter Abschnitt (30) der Steuerschiene (26) unabhängig von den anderen Teilen der Steuerschiene ist, und getragen durch Schnellwaagen (31), beweglich ist.

5. Anlage nach Anspruch 1, 2, 3 oder 4, dadurch gekennzeichnet, dass in der Klemmschliesszone die genannte Steuerschiene (26) sich von der durch die Schiene (15) bestimmten Bewegungsbahn der Klemme entfernt, um ein progressives Schwenken des Betätigungshebels (18) in der Klemmschliessrichtung, durch die Federwirkung, während des Fortschreitens der Klemme, ermöglicht, und dass das genannte Betätigungsorgan (20) die Steuerschiene (26) zum Zeitpunkt des Schliessens der Klemme verlässt.

6. Anlage nach irgend einem der vorigen Ansprüche, dadurch gekennzeichnet, dass der genannte Detektor (33) ausgebildet ist, um die Trennung des genannten Betätigungsorganes (20) und der genannten Steuerschiene (26) zu detektieren.

7. Anlage nach Anspruch 6, dadurch gekennzeichnet, dass die genannte Steuerschiene (26) eine elektrische leitende Bahn (33) aufweist, welche sich entlang der Abstützfläche des ebenfalls leitenden Betätigungsorganes (20) erstreckt, um einen elektrischen Stomkreis zu schliessen, wenn das Betätigungsorgan an der Steuerschiene liegt, und diesen Stromkreis zum Trennungszeitpunkt zu unterbrechen.

8. Anlage nach einem der Ansprüche 1-5, dadurch gekennzeichnet, dass der genannte Detektor ausgebildet ist, um eine plötzliche Änderung nach Null der genannten Messung der Wirkung des Betätigungsorganes (20) auf die Steuerschiene (26), zu detektieren.
